# EUROPÄISCHE PATENTSCHRIFT

(11) **EP 0 194 417 B1**
(45) Veröffentlichungstag und Bekanntmachung des Hinweises auf die Patenterteilung: **04.10.1989**
(21) Anmeldenummer: 86100673.2
(22) Anmeldetag: 20.01.1986
(51) Int. Cl.: B67D 5/02, B67D 5/42

(54) **Dosierpumpe mit Pumpenbalg an Flaschen oder dergleichen**
Metering pump with a pumping bellow for bottles or the like
Pompe de dosage avec soufflet de pompage pour bouteilles ou flacons similaires

(30) Priorität: 14.03.1985 DE 3509178; 15.06.1985 DE 3521611; 09.01.1986 DE 3600356
(43) Veröffentlichungstag der Anmeldung: 17.09.1986
(62) Teilanmeldung aus: 89100629.8
(73) Patentinhaber: MegaPlast Dosiersysteme GmbH & Co., D-5600 Wuppertal 2 (DE)
(72) Erfinder: von Schuckmann, Alfred, D-4178 Kevelaer 2 (DE)
(74) Vertreter: Rieder, Hans-Joachim, Dr.

(56) Entgegenhaltungen:
- FR-A- 1 302 037
- FR-A- 2 518 658
- FR-E- 2 209 097
- US-A- 3 124 275

## Beschreibung

Die Erfindung bezieht sich auf eine insbesondere auf Flaschen oder dergleichen aufsetzbare Dosierpumpe gemäß den Merkmalen des Oberbegriffes des Anspruches 1.

Bei einer bekannten Dosierpumpe dieser Art (vergl. FR-A-2 209 097) setzt sich die unterste Pumpenbalg-Endfalte in einen senkrecht verlaufenden, einen Stutzen in dem Topfboden umfassenden Dichtungsmantel fort. Dieser Dichtungsmantel muß auf den Stutzen mit relativ großer Materialspannung aufgebracht sein, um die Dichtfunktion zu gewährleisten. Im oberen Bereich der Pumpkammer ist eine gleiche Ausgestaltung gegeben. Im Hinblick auf diesen Stand der Technik stellt sich der Erfindung die Aufgabe, eine gattungsgemäße Dosierpumpe herstellungs- und montagetechnisch einfacher auszubilden. Diese Aufgabe ist durch die im Anspruch 1 bzw. 2 aufgeführten Merkmale gelöst.

Die Unteransprüche stellen vorteilhafte Weiterbildungen der erfindungsgemäßen Dosierpumpe dar.

Zufolge solcher Ausgestaltung ist eine gattungsgemäße Dosierpumpe geschaffen, die herstellungs- und insbesondere montagetechnisch einfacher zu handhaben ist, bei gebrauchsstabiler Ausführung. Der relativ dünnwandig ausführbare Pumpenbalg ist einfach frei zwischen zwei sich aneinander führenden Bauteilen des Pumpengehäuses eingesetzt. Es kommt zu keinem Verkippen des Pumpenbalges und einer dementsprechenden, die Zielgenauigkeit der Ausgabe beeinträchtigenden Verlagerung des Mundstückes mehr. Der von der untersten Pumpenbalgendfalte ausgehende, radial auswärts weisende Fußstützring sitzt auf einem Kragen des Topfbodens auf. Die Dichtungskraft wird auch durch die axiale Kraftkomponente bei Kompression erreicht. Das freie Lippenstück, das über den Kragen radial auskragt, kann vorteilhaft als Montagehilfe dienen. Bei komprimiertem Balg kann ein Montagewerkzeug durch Beaufschlagung des freien Lippenstückes in vorteilhafter Weise das Aufsetzen des Balges auf den Stutzen des Kappenbodens bewirken. In gleicher Weise ist die Gestaltung des Pumpenoberteils, das mit dem oberen Teil des Pumpenbalges zusammenwirkt, vorteilhaft. Der konzentrisch zu dem oberen Stutzen ausgebildete Kragen erfaßt einen Fußring des Pumpenbalges. Der Dichtungskragen des Pumpenbalges, der auf dem Stutzen in der Kappendecke aufsitzt, ist so weitgehend von Axialkräften und insbesondere von Kippkräften entlastet. Der Pumpenbalg kann auch auf den Stutzen in der Kappendecke einfach aufgesteckt werden. Dies kann sogar in einer Blindmontage geschehen. Beim Aufstecken der Kappe auf den Topf kann die Steckverbindung zwischen dem Stutzen in der Kappendecke und dem Dichtungskragen des Balges nicht beobachtet werden. Darüber hinaus läßt diese Ausführung auch ein Verdrehen der Kappe relativ zu dem Topf ohne eine Beeinträchtigung der Dichtfunktion zu. Bei dieser Dosierpumpe bildet der Pumpenbalg selbst die Rückstellfeder. Im einzelnen ist weiter vorgesehen, daß der mundstückseitige Ventilverschlußkörper in der Decke der den Pumpenbalg überfangenden Kappe sitzt, deren Seitenwand sich an der Wandung des den Pumpenbalg umfassenden Topfes führt, in dessen Boden der zuflußseitige Ventilverschlußkörper sitzt. Dabei ist es günstig, daß die Innenfläche der Seitenwand sich auf der von der Mantelfläche des Topfes gebildeten Wandung führt. Weiter erweist es sich zuordnungstechnisch als vorteilhaft, daß unterseitig des Bodens ein Aufschraubteil der Dosierpumpe ansetzt und zentral ein Steigrohr-Anschlußröhrchen mit in diesem angeordneten Ventilverschlußkörper liegt. Der Aufschraubteil bringt überdies eine verlängerte Führungsfläche für die axial verlagerbare Kappe. Die Endfalten des Pumpenbalges sitzen je auf einem Kragen und setzen sich in auswärts gerichtet abstehende Stützringe fort; über die so vergrößerte Stützringfläche erfüllt der topfbodenseitige Fußstützring noch eine weitere Funktion insofern, als er eine Lufteinlaßöffnung des Topfbodens dichtlippenartig überfangen kann und dazu mit dem freistehenden Lippenabschnitt an der Topfinnenwand anliegt. Der Lippenabschnitt wirkt hierbei ventilartig, weshalb eine spitzwinklige Anlage vorgenommen ist. Beim Saughub des Pumpenbalges hebt sich der Lippenabschnitt von der Topfwand ab, so daß der Luftausgleich über die Fuge der sich führenden Pumpengehäuseteile stattfinden kann. Mindestens der mundstückseitige Ventilverschlußkörper besitzt hörnerartig vorstehende Federzungen, die sich an der Unterseite einer Betätigungsfläche der Kappe abstützen, welche Betätigungsfläche die Decke der Kappe mit axialem Abstand überfängt. Es kann sich hier um ein Steckteil handeln, welches im Wege der Klipsverbindung gehalten wird. Um die Lage des anderen Ventilkörpers zu sichern, ist so vorgegangen, daß dem oberen Rand des den bodenseitigen Ventilverschlußkörper aufnehmenden Anschlußröhrchen-Loches Haltenasen zur Fesselung dieses Ventilverschlußkörpers zugeordnet sind. Auf diese Weise wird mit einfachen Mitteln die Verlagerung des Ventilverschlußkörpers in seine Offenstellung begrenzt. Um zu einer raumsparenden Dosierpumpenform zu gelangen, erweist es sich als vorteilhaft, daß der topfbodenseitige Fußstützring mit axialem Abstand vor der Lufteinlaßöffnung endet. Weiter bringt die Erfindung noch in Vorschlag, daß der Pumpenbalg als Gewindebalg ausgebildet ist. Dieser kann demzufolge als Präzisionsteil erstellt werden, wie dies bspw. im Blasverfahren nicht möglich ist. Auch braucht nicht mit zerfallendem Formkern gearbeitet zu werden; vielmehr läßt sich der Formkern einfach herausschrauben. Auch ist mit baulich einfachen Mitteln durch Drehen der beiden Pumpenteile zueinander eine wirksame Verriegelung erreichbar. So können zufällige Berührungen nicht zu einem Ausbringen des Füllinhaltes führen. Es bedarf zuvor der willensbetonten pumpgerechten Ausrichtung von Topf und Kappe. Dabei ist es aus führungstechnischen Gründen und zugleich zur Erzielung einer verbesserten Griffigkeit für die Zuordnung des Topfes am Flaschenhals oder dergleichen günstig, daß die Mantelfläche des Topfes auf dem ganzen Umfang in gleichmäßiger Verteilung Nuten und Rippen aufweist, von denen nur ein Bruchteil in Längsrichtung nach oben hin offen ist, und zwar diejenigen, die in der einen Dreh-Anschlagstellung vor den Rippen der Kappe liegen. Zudem erweist es sich als vorteilhaft, daß die Dreh-Anschlagstellung von Nasen des Topfes gebildet ist, welche gegen die Seitenflanken der Rippen der Kappe anschlagen. Diesen Rippen kommt insofern sogar eine Zusatzfunktion zu; sie bilden nämlich den Gegenanschlag für die Nasen, welche sich beim Spritzen des Topfes gleich mitberücksichtigen lassen. Um den Pumpenbalg in seiner funktionsgerechten Lage zu halten, so daß die Drehbewegung von Topf und Kappe nicht zu einem Verwürgen des Pumpenbalges führt, ist in einfacher Weise so vorgegangen, daß die Kappe mit einem zentralen, den Ventilkörper aufnehmenden Stutzen in einen Kragen des Pumpenbalges drehbar eingreift. Weiter ist eine vorteilhafte Ausgestaltung durch mehrere in winkelsymmetrischer Anordnung vorgesehene Rippenpaare an der Innenfläche der Kappe realisiert. Die Anschlagbelastung verteilt sich auf entsprechend viele Flächen. Dies hat den Vorteil, daß mit einer sehr geringen Rippenhöhe gearbeitet werden kann. Im Hinblick auf die Pumpenmontage und die Zuordnung zur Flasche oder dergleichen besteht eine vorteilhafte Weiterbildung dahingehend, daß die Kappe sich an der Innenwand des Topfes führt, sich die Seitenwand in Finger fortsetzt, welche Schlitze des Bodens durchsetzen und diesen untergreifen, und bei der Pumpbewegung in einen zwischen Topfwandung und Flaschenhals gebildeten Freiraum einfahren, unterhalb welches Freiraumes der Topf zum Flaschenhals hin befestigt ist. Die verankerungsartige Verbundzone der Pumpenteile erstreckt sich so außerhalb des Flaschenhalses und ist einfach über Schlitze des Bodens durchgreifende Finger der Kappe erreicht. Letztere besitzen zufolge der geführten Zuordnung der Kappe an der Innenwand des Topfes eine entsprechend präzise Ausrichtung, so daß stets ein exakter bodenseitiger Untergriff gegeben ist. In die Verankerungsstellung getreten, sichern die Finger die das Eingerichte, wie den Balg, die Ventilkörper etc. enthaltende Pumpaggregat, von welchen Eingerichtteilen der Balg, zugleich als Federkörper fungierend, auch hier die Kappe in die Pump-Bereitschaftsstellung zurückdrückt. Der Ausweichraum für die Finger bei Pumpbewegung liegt raumgünstigst zwischen Topfwandung und Flaschenhals. Am unteren Ende des Freiraumes befindet sich die Befestigungsstelle zwischen Flaschenhals und Topf der Dosierpumpe. In vorteilhafter Weise ist der Freiraum durch Querschnittsverjüngung des Flaschenhalses zu seinem oberen Ende hin gestaltet. Der Topf kann sich so über seinen die Führung bildenden Abschnitt hinaus nach unten hin unterbrechungsfrei fortsetzen, so daß ein gleichbleibender Greifbereich für die Haltehand vorliegt. Weiter erweist es sich als vorteilhaft, daß die radial auswärts federbaren Finger den Boden mit radial einwärts gerichteten Rastnasen untergreifen. Der Ausweichraum für die bei Montage entsprechend ausfedernden Finger ist einfach durch radial einwärts gerichteten Versatz dieser Finger gegenüber der geführten Mantelwand der Kappe erreicht oder durch Abtrag des Fingerrückens. Die Verrastung kann reversibel oder irreversibel sein. Für Einwegpumpen würde einer irreversiblen Montage der Vorzug gegeben. Statt eines unmittelbaren Hintergriffs der Rastnasen können die Finger einen zwischen Boden und Flaschenhals-Stirnrand liegenden Dichtungsring untergreifen. Zur Definition der Pump-Bereitschaftsstellung gegenüber einer Verriegelungsstellung wird weiter in vorteilhafter Weise so vorgegangen, daß ein radial auswärts gerichtetes, schnabelartiges Mundstück der zum Topf drehbaren Kappe in Pump-Bereitschaftsstellung oberhalb einer Eintrittsnische der Topfwand liegt. Befindet sich das Mundstück nicht in kongruenter Ausrichtung zur genannten Eintrittsnische, so ist die Kappe nicht im Sinne der Ausführung der Pumpbewegung axial verlagerbar. Wird einer der Sicht völlig entzogenen Verriegelungsvorrichtung der Vorzug gegeben, bei der also eine Eintrittsnische am Topf, bspw. aus ästhetischen Gründen, nicht ausgebildet sein soll, so wird dann einfach so verfahren, daß vom unteren Rand der Seitenwand der zum Topf drehbaren Kappe ein Riegelvorsprung gleichgerichtet mit den Fingern ausgeht, der in Pump-Bereitschaftsstellung oberhalb einer Durchbrechung des Bodens liegt und in seiner Verriegelungsstellung gegen den Boden stößt. In vorteilhafter Ausgestaltung ist der Riegelvorsprung jedoch von einer Verbreiterung im Ansatzbereich des Fingers und die Durchbrechung von einem Teilabschnitt des Schlitzes gebildet. Endlich bringt die Erfindung noch in Vorschlag, daß ein gegabelter Ring-Lippenabschnitt des Pumpenbalges in einer Ringnut des Topfbodens einliegt, von welchem die Lufteinlaßöffnung durch den Boden hindurch ausgeht. Hierdurch ist die diesbezügliche Ventilfunktion optimiert.

Der Gegenstand der Erfindung ist nachstehend anhand zweier zeichnerisch veranschaulichter Ausführungsbeispiele näher erläutert. Es zeigt
Fig. 1 die auf einen Flaschenhals aufgeschraubte Dosierpumpe gemäß dem ersten Ausführungsbeispiel im Vertikalschnitt, und zwar in ihrer federbelasteten Grundstellung und unverriegelt,
Fig. 2 eine der Fig. 1 entsprechende Darstellung, jedoch in Pumpbetätigungsstellung, also komprimiertem Pumpenbalg,
Fig. 3 den Schnitt gemäß Linie 111 - 111 in Fig. 1, und zwar bei entferntem Pumpenbalg,
Fig.4 eine der Fig. 3 entsprechende Schnittdarstellung, jedoch in Verriegelungsstellung,
Fig. 5 eine Ansicht gegen die die Verriegelungsstellung bringenden Mittel, in vergrößerter Wiedergabe und in Betätigungsbereitschaftsstellung der Kappe,
Fig. 6 eine der Fig. 5 entsprechende Darstellung, jedoch in anschlagdefinierter Verriegelungsstellung,
Fig. 7 die Dosierpumpe in aufgebrochener Seitenansicht in der Stellung gemäß Fig. 1,
Fig. 8 die erfindungsgemäße Flasche mit aufsitzender Dosierpumpe gemäß dem zweiten Ausführungsbeispiel in Seitenansicht,
Fig. 9 die Draufsicht hierzu,
Fig. 10 den Schnitt gemäß Linie X - X in Fig. 9, und zwar in gegenüber Fig. 9 vergrößerter Wiedergabe,
Fig. 11 den Schnitt gemäß Linie XI - XI in Fig. 10 und
Fig. 12 die Kappe in perspektivischer Einzeldarstellung unter Verdeutlichung einer abgewandelten Verriegelungsvorrichtung.

Die Dosierpumpe 1 ist gemäß dem ersten Ausführungsbeispiel auf den Hals 2 einer Flasche 3 aufgeschraubt. Deren Außengewinde trägt das Bezugszeichen 4. Das damit in Eingriff bringbare Innengewinde ist mit 5 bezeichnet.

Die Befestigung der Dosierpumpe geschieht beim zweiten Ausführungsbeispiel durch Verklipsen. Der Hals 2 weist dazu eine Ringnut 2' auf. In diese greift eine Ringrippe 41 des Pumpenkörpers ein. Zum erleichterten Eintritt der Ringrippe ist der Ringnut 2' eine von einem kegelstumpfförmig verlaufenden Wandungsabschnitt des Halses 2 gebildete Auflaufschräge 42 vorgelagert.

Der Aufschraub- oder Aufsatzteil 6 der Dosierpumpe 1 setzt unterhalb des horizontalen Bodens 7 eines Topfes 8 an. Letzterer weist mit seiner Öffnung nach oben.

Der Topf 8 nimmt, konzentrisch darin eingelagert, einen Pumpenbalg B auf. Letzterer ist oberseitig von einer Kappe 9 überfangen, die gemäß dem ersten Ausführungsbeispiel auf dem Topf 8 läuft. An der Decke 10 des Topfes 8 stützt sich das obere Ende des Pumpenbalges B ab. In Grundstellung (Fig. 1) der Dosierpumpe erstreckt sich der Stirnrand 8' des Topfes 8 in einem Abstand x zur Unterseite der Decke 10, die in der Druckbetätigungsstellung (vergl. Fig. 2) mittelbar den Hubbegrenzungsanschlag für die in Richtung der Standfläche der Flasche entgegen Federwirkung verlagerbaren Kappe 9 bildet. Deren Innenfläche 9' führt sich auf der von der Mantelfläche des Topfes 8 gebildeten Wandung 8". Die Rückstellfeder bildet der Pumpenbalg B selbst.

Die Grundstellung der Dosierpumpe ist anschlagdefiniert. Hierzu bildet die Kappe 9 an ihrem unteren Rand einen einwärts gerichteten Ringbund 11 aus. Letzterer schnappt hinter eine topfseitige Schulter 12 auf Höhe des Bodens 7 des Topfes 8. Der den Aufschraubteil 6 bildende untere Abschnitt des Topfes springt dazu querschnittsmäßig leicht zurück. Seine zylindrische Mantelfläche weist eine axiale Länge auf, die mindestens dem des Abstandes x entspricht, so daß die Mantelfläche als zusätzliche Führungsfläche für die Kappe 9 zur Verfügung steht.

Gemäß dem zweiten Ausführungsbeispiel führt sich die Kappe 9 im Topf 8. In Pump-Bereitschaftsstellung der Dosierpumpe 1 erstreckt sich der Stirnrand 9" der Kappe 9 in einem Abstand x zur Oberseite des Bodens 7. Dieser Abstand entspricht dem Betätigungshub, so daß hieraus die Begrenzung für die in Richtung der Standfläche der Flasche entgegen Federwirkung verlagerbare Kappe 9 resultiert. Deren Mantelfläche 9' führt sich auf der Innenfläche 8"' des Topfes 8. Die Rückstellfeder bildet der Pumpenbalg B selbst. Die zugleich die Pump-Bereitschaftsstellung bildende Grundstellung der Dosierpumpe 1 ist ebenfalls anschlagdefiniert. Hierzu gehen von der zylindrischen Seitenwand der im Topf 8 geführten Kappe 9 Finger FG aus. Letztere entspringen dem Stirnrand 9" der Kappe 9 und setzen sich in Erstreckungsrichtung der Seitenwand der Kappe 9 fort, und zwar in Richtung der Standfäche der Flasche bzw. in Richtung des Bodens 7, welchen sie durchsetzen. Der Boden 7 besitzt dazu Schlitze 43, deren untere, innere Randkante von den Fingern FG in Grundstellung mittel-oder unmittelbar untergriffen wird. Die Rückstellkraft des Balges B hält den Fingern FG radial einwärts gerichtet angeformte Rastnasen 44 in Anlage. Damit die Finger FG bzw. ihre Rastnasen 44 tragenden freien Enden bei Rastübertritt die auswärts weisende Innenflanke der Schlitze 43 mit genügendem Ausweichspiel überlaufen können, besitzen die Schlitze 43 eine dem Rastkopf entsprechende radiale Breite, d. h. sie springen gegenüber der Innenwand des zylindrischen Topfes 8 um das Maß des Nasenvorsprunges zurück. Der Nasenrücken eines jeden Fingers FG weist eine Auflaufschräge 45 auf, so daß die Rastnasen 44 bei der Montage leichter aus ihrer axialen Erstreckungslage herausgedrängt werden können, um anschließend den korrespondierenden Schlitzrand zu unterfangen.

Wie Fig. 10 entnehmbar ist zwischen der Unterseite des Bodens 7 und dem Flaschenhals-Stirnrand 46 ein Dichtungsring 47 zwischengelegt. Letzterer besitzt dreieckigen Querschnitt. Die längere Dreieckseite formt eine flach konische Dichtungsflanke, welche aber den an die Auflaufschräge 42 anschließenden zylindrischen, querschnittsverjüngten Abschnitt nach außen hin überragt, so daß die erforderliche Untergreifmöglichkeit der Rastnasen 44 gegeben ist. Der Stirnrand 46 konvergiert beidseitig nach oben hin. Der obere stirnrandnahe Bereich des Flaschenhalses 2 ist gegenüber dem unteren Bereich wandungsdünner ausgebildet. Zwischen diesem und dem die Auflaufschräge 42 bildenden Wandungsabschnitt des Flaschenhalses 2 liegt eine nach innen gerichtete wulstartige Verdickung 48. Letztere wirkt zusammen mit der die Ringnut 2' formenden, einwärts gewölbten Randpartie für den gesamten Halsabschnitt versteifend.

Bei Betätigung der Pumpe, was unter Abwärtsdrücken der Kappe 9 geschieht, heben sich die Rastnasen 44 vom Boden bzw. dem Dichtring 47 unterseitig ab; sie weichen in einen zwischen Topfwandung im Bereich des Aufsatzteiles 6 und Flaschenhals 2 gebildeten ringförmigen, konzentrisch um die Längsmittelachse y - y des Pumpenkörpers 1 verlaufenden Freiraum 49 aus. Dessen axiale Lange ist so bemessen, daß die Finger FG frei einfahren können. Die Befestigungsstelle zwischen Flaschenhals 2 und dem Topf 8 erstreckt sich nämlich in genügendem Abstand noch unterhalb des erforderlichen Betätigungshubweges. Gebildet ist der Freiraum 49 durch die erwähnte Querschnittsverjüngung des Flaschenhalses 2 im Bereich seines oberen Endes.

Der Boden 7 formt bei beiden Ausführungsbeispielen zentral angeordnet ein Anschlußröhrchen 13 zum Aufstecken eines Steigrohres 14. Letzteres reicht bis kurz vor den Boden der Flasche 3, taucht also auf ganzer Lange in das dosiert auszugebende flüssige Medium 15 ein. Das Anschlußröhrchen 13 besitzt einen Durchmesser, der noch einen genügenden Ringraum zwischen seiner im Mittelbereich leicht abgesetzten Mantelwand und der Flaschenöffnung 16 beläßt, in die das Anschlußröhrchen 13 also frei hineinragt.

Die obere, etwas verbreiterte Hälfte des Anschlußröhrchens 13 enthält einen axial darin geführten Ventilverschlußkörper 17. Dessen obenliegender, flach kegelstumpfförmiger Teller 17' tritt in Schließstellung gegen eine Ventilsitzfläche 18 des Durchtrittslochs im Boden 7. Im Anschluß an den dichtend anliegenden Tellerrand springt der flach kegelstumpfförmige Abschnitt des Tellers 17' von der Anschlußröhrchen-Innenwand zurück und setzt sich in einen kreuzprofilierten Ventilverschlußkörper-Führungsschaft 19 fort.

Wie der Zeichnung entnehmbar, gehen vom oberen Rand des den bodenseitigen Ventilverschlußkörper 17 aufnehmenden Anschlußröhrchen-Loches Haltenasen 20 zur Fesselung des somit begrenzt axial verschieblich angeordneten Ventilverschlußkörpers 17 aus. Die Haltenasen 20 sind dem Boden 7 gleich angeformt. Im allgemeinen reichen zwei, diametral einander gegenüberliegend angeordnete Haltenasen 20 aus. Zweckmäßig werden jedoch drei, in gleicher Winkelverteilung zueinander angeordnete Haltenasen 20 bevorzugt. Die vertikalen Nasenschafte weichen bei Klipszuordnung von 17 aus.

Der zweite der beiden im Bereich der Enden des Pumpenbalges B angeordnete Ventilverschlußkörper 21 befindet sich in der Decke 10 der Kappe 9. Letzterer ist gleichen Aufbaues wie der Ventilverschlußkörper 17, weshalb die Bezugsziffern, ohne textliche Wiederholung, sinngemäß übertragen sind. Der einzige Unterschied besteht darin, daß dieser nicht schwergewichtsabhängig in seiner Schließstellung gehalten ist, sondern in dieser Richtung unter Federbelastung steht. Hierzu gehen von der Telleroberseite zwei Federzungen 22 aus. Letztere sind hörnerartiger Gestalt, d. h. sie divergieren und gehen endseitig in eine nach auswärts gerichtete Rundung über. Diese gerundeten Endabschnitte treten gegen die Unterseite 23' einer Betätigungsfläche 23 der Kappe 9. Die gemäß Fig. 2 von der Oberseite her eingedellte Betätigungsfläche 23 überfängt in axialem Abstand die Decke 10 der Kappe 9. Gebildet ist die Betätigungsfläche 23 von der Bodenpartie eines topfförmigen Steckteils 24, welches deckelartig in einen Fortsatz 25 der Kappe 9 eingeklipst ist. Die Klipszone trägt das Bezugszeichen 24'. Vorzugsweise wird eine irreversible Klipszuordnung angewandt. Der kragenartige, entsprechend nach oben offene Fortsatz 25 der Kappe 9 bildet zusammen mit dem Steckteil 24 quer radial auswärts gerichtet ein schnabelartiges Mundstück 26 aus, dessen Kanal 27 strömungstechnisch mit einer im Bereich des Fortsatzes 25 realisierten Kammer 28 in Verbindung steht.

Zur Aufnahme des mundstückseitigen Ventilverschlußkörpers 21 formt die Decke 10 einen in den Innenraum des Pumpenbalges B hineinragenden Stutzen 29. Letzterer weist eine axiale Länge auf derart, daß in der Pumpbetätigungsstellung dieser noch in genügendem Abstand zu den Haltenasen 20 stehenbleibt (vergl. Fig. 2).

Zur Abstützung und am Topf 8 auch zugleich zur Abdichtung und Lagefixierung des Pumpenbalges B sitzen die Endfalten 30 des Pumpenbalges B auf je einem Kragen 31 des Bodens 7 bzw. der Decke 10 (Fig. 10). Beide Kragen 31 erstrecken sich konzentrisch zur Längsmittelachse y - y der Dosierpumpe. Die Endfalten 30 beider Enden setzen sich sodann in Fußstützringe 32 fort. Topfbodenseitig kommt dem Fußstützring 32 eine weitergehende Funktion zu. Dieser überfängt nämlich eine oder mehrere Lufteinlaßöffnungen 35 im Boden 7 des Topfes 8. Er übt Dichtlippenfunktion aus und liegt dazu mit seinem freistehenden Lippenabschnitt 32' an der korrespondierenden Topfinnenwand 8"' elastisch an. Um den der Ausgabemenge entsprechenden Volumenanteil an Luft zu ersetzen, hebt sich beim Saughub des Pumpenbalges der umlaufende Lippenabschnitt 32' von der Topfinnenwand 8"' ab, so daß über die Fuge F zwischen Topf 8 und Kappe 9 in Richtung des Pfeiles z Luft in den Flascheninnenraum eintreten kann. In Grundstellung hingegen tritt der Lippenabschnitt 32' wieder in seine aus Fig. 1 ersichtliche dichtende Lage. Da der genannte Lippenabschnitt 32' in einer schräg abfallenden Ausrichtung verläuft und beim Komprimieren des Pumpenbalges ein Kippmoment in Richtung der Topfinnenwand 8"' um den Faltenendpunkt entsteht, wird die entsprechende Dichtungsanlage auch noch mechanisch begünstigt, zumal der Pumpenbalg auch mit leichter Vorspannung eingesetzt ist. Eine solche Ventilfunktion des Lippenabschnitts 32' verhindert es, daß bei umgefallener Flasche Medium 15 austreten bzw. in das freie, ringraumartige Umfeld des Pumpenbalges gelangen kann. Wie Fig. 1 entnehmbar, hebt der untere Rand der dortigen Endfalte 30 des Pumpenbalges B oberseitig von der Lufteinlaßöffnung 35 ab.

Gemäß dem zweiten Ausführungsbeispiel ist der hier nur unten realisierte Kragen 31 von einem zweiten Kragen 52 konzentrisch umgeben, welcher ebenfalls von der Oberseite des Bodens ausgeht. Zwischen beiden Kragen 31, 52 erstreckt sich eine Ringnut 53. In letztere ragt ein gegabelter Ring-Lippenabschnitt des Pumpenbalges B. Der eine Ring-Lippenabschnitt 32" umfaßt abdichtend außenseitig den zylindrischen Kragen 31. Der andere umlaufende Lippenabschnitt 32' übt die oben beschriebene Dichtlippen- bzw. Ventilfunktion aus. Die Bezugsziffern sind sinngemäß angewandt.

Topf 8 und Kappe 9 der Dosierpumpe sind in Expansionsstellung des Pumpenbalges B, also in der aus Fig. 1 ersichtlichen Grundstellung zueinander anschlagend begrenzt drehbar. Der entsprechend rotationssymmetrisch gewählte Aufbau der pumpenbildenden Bauteile ergibt sich aus den Fig. 3 und 4. Durch Drehen der beiden Pumpenteile zueinander wird die Kappe 9 in eine Betätigungsbereitschaftsstellung oder in eine Verriegelungsstellung gebracht. Dadurch können zufällige Berührungen an der Kappe oder beispielsweise ein kopfübergerichtetes Herunterfallen der Flasche 3 nicht mehr zu einer ungewollten Ausgabe führen. Die Dreh-Anschläge für beide Endstellungen sind von Nasen 36 gebildet. Letztere gehen, wie den Fig. 5 - 9 deutlich entnehmbar, vom oberen Stirnrand 8' des Topfes 8 aus. Sie ragen mit ihren in Drehrichtung liegenden Stirnkanten in den Bereich von die entsprechenden Gegenanschläge bildenden Rippen 37 der Kappe 9. Sie schlagen je nach Drehrichtung an der einen oder anderen äußeren Seitenflanke dieser paarig angeordneten Rippen an (vergl. Fig. 3 und 4).

Die Rippenpaare erstrecken sich in winkelsymmetrischer Anordnung an der Innenfläche 9' der Kappe 9. Der Winkelabstand beträgt 120°. Die entsprechende Vervielfachung der Anschläge bringt den Vorteil einer geringen Rippenhöhe, da sich der Anschlagdruck auf mehrere Flächen verteilt. Topf und Kappe können daher sehr dünnwandig gehalten sein.

Die Rippen 37 verlaufen in axialer Richtung der Dosierpumpe und wirken mit ensprechend ausgerichteten Nuten 38 an der korrespondierenden Mantelfläche 8" des Topfes 8 zusammen. Die mindestens ebenfalls in paariger Anordnung realisierten Nuten 38, d. h. ihr Eintrittsquerschnitt für die Rippen 37 wird durch Relativverdrehung des einen oder anderen Pumpenteiles, also des Topfes 8 oder der Kappe 9 aus der kongruenten Lage gebracht, so daß sich vor dem eintrittseitigen, unteren Stirnende 37' der Rippen 37 statt die Nut 38 der geschlossene Topfrand, also die Stirnfläche 8' des Topfes 8 erstreckt.

Bei einer durchgehend umlaufenden Rippung, wie sie sich aus Fig. 7 ergibt, kann die entsprechende Sperrung bei nicht zugezogenem Topfrand natürlich auch von den korrespondierenden Stirnflächen der zwischen den Nuten 38 belassenen Rippen 39 der Mantelfläche des Topfes 8 bzw. des nach untenhin anschließenden Aufschraubteils 6 übernommen werden. Die Anschlagnasen 36 müssen entsprechend angeordnet sein. Der Drehweg muß mindestens der lichten Breite einer Nut entsprechen bzw. einem Vielfachen dieser Breite. Durch die entsprechende Verrippung der Mantelfläche des Topfes bzw. des Aufschraubteils ergibt sich nicht nur eine bessere Führung der beiden drehbar zueinander angeordneten pumpenbildenden Teile, sondern auch eine Erhöhung der Griffigkeit für das Auf- bzw. Abschrauben des Topfes 8. Außerdem läßt sich die Verrastung zwischen dem Ringbund 11 der Kappe 9 und der Schulter 12 des Topfes 8 günstiger einleiten. Die Stufe ist weniger hart. Der Ringbund kann auch von in die kreisrunde Höhlung der Kappe 9 sekantenartig vorspringenden Stegen gleicher Winkelverteilung gebildet sein.

Wie den Fig. 3 und 4 entnehmbar, ist nur ein Bruchteil der insgesamt auf der Mantelfläche des Topfes 9 realisierten Nuten 38 zur Bildung der Verriegelungsmittel herangezogen, und zwar die, welche in der jeweiligen Dreh-Anschlagstellung vor den paarig angeordneten Rippen 37 der Kappe 9 liegen.

Um die Drehbewegung der pumpenbildenden Teile nicht auf den Pumpenbalg B zu übertragen, ist eine Ausgestaltung dahingehend getroffen, daß die Kappe 9 mit ihrem zentralen, den Ventilkörper 21 lagernden Stutzen 29 in einen diesen Stutzen konzentrisch umgebenden Kragen 40 des Pumpenbalges 8 drehbar eingreift. Der entsprechende Umgriff berücksichtigt dabei zugleich das Erfordernis der Abdichtung zwischen dem medienführenden Bereich der Dosierpumpe und dem balgumgebenden Ringraumbereich, der zum Luftausgleich dient.

Beim zweiten Ausführungsbeispiel ist die anschlagbegrenzte Drehwinkelverlagerung der Kappe durch die Schlitze 43 definiert, welche, wie aus Fig. 11 ersichtlich, als Kreisbogenschlitze realisiert sind. Dabei ist ein Verstellbereich von ca. 90° gewählt, in welchen Endstellungen die Seitenflanken der Finger FG am einen oder anderen Ende des Schlitzes 43 anschlagen. In der einen Anschlagstellung (Fig. 11 bzw. Fig. 10) erstreckt sich das Mundstück 26 der im Topf 8 drehbaren Kappe 9 in Pump-Bereitschaftsstellung exakt oberhalb einer Eintrittsnische 50 der Topfwandung. Das Außenquerschnittsmaß des Mundstückes 26 ist auf die Breite der Nische abgestimmt, ebenso die Tiefe derselben auf das Hubmaß x.

Soll die Ausbildung einer sichtbaren Eintrittsnische 50 an der Topfwandung vermieden werden, so kann auch eine Ausgestaltung dahingehend vorgenommen werden, daß vom unteren Rand bzw. Stirnrand 9" der Seitenwand der drehbaren Kappe 9 ein Riegelvorsprung 51 gleichgerichtet mit den Fingern FG ausgeht. Der Riegelvorsprung 51 kann freistehend zu den Fingern ausgebildet sein oder Bestandteil dieser sein. Es wird auf Fig. 12 verwiesen, wo die erwähnten Riegelvorsprünge 51 so wiedergegeben sind. In Fig. 11, welche die oben ausgiebig erläuterte Verriegelungsart zum Gegenstand hat, sind diese Riegelvorsprünge 51 zum besseren Verständnis in strichpunktierter Linienart wiedergegeben, obwohl es sich dort um eine baulich andere Ausgestaltung handelt. In Pump-Bereitschaftsstellung liegen die Riegelvorsprünge 51 mit ihrer in Richtung des Bodens 7 weisenden Unterkante 51' oberhalb je einer Durchbrechung des Bodens 7; in der Verriegelungsstellung dagegen erstrecken sie sich in einem Drehwinkelbereich, in dem sie von oben her gegen den Boden 7 stoßen. Der erkennbare axiale Zurückschnitt der Finger FG entspricht dem Hubmaß x. Der von einer Verbreiterung im Ansatzbereich der Finger FG gebildete Riegelvorsprung 51 wirkt mit einer Durchbrechung zusammen, die, bei freistehendem Riegelvorsprung 51 separat, oder sonst von einem Teilabschnitt der Schlitze 43 gebildet ist, so daß keine separaten Durchbrechungen erforderlich sind. Durch diese Verbreiterung der Finger FG ergibt sich, in Umfangsrichtung gesehen, eine größere, sie stabilisierende Materialanhäufung, wobei sich auch der vergrößerte Wölbungsabschnitt als günstig erweist.

Die Funktion ist wie folgt:
Durch Ausübung einer Kraft in Richtung des Pfeiles P auf die Betätigungsfläche 23 wird nach vorheriger Entriegelung der bewegliche Teil der Dosierpumpe 1, also die Kappe 9, geführt nach unten verlagert. Es liegt die in Fig. 2 ersichtliche Stellung vor, in der sich das Volumen im Balg verringert. Das darin befindliche flüssige Medium 15 wird folglich unter Passieren des oberen Ventils unter Anheben des dortigen Ventilverschlußkörpers 21 verdrängt, um über die Kammer 28 in den Mundstückkanal 27 zu gelangen zwecks Ausgabe. Der im Balgraum entstehende Druck schließt dabei den unteren Ventilverschlußkörper 17. Wird nun die Kappe 9 losgelassen, bewirkt der Pumpenbalg B zufolge seiner ihm innewohnenden Rückstellkraft die Herbeiführung der aus Fig. 1 ersichtlichen Grundstellung. Das führt zu einem Saughub.

Der im Boden 7 liegende Ventilverschlußkörper 17 hebt von seiner Ventilsitzfläche 18 ab. Ober das Steigrohr 14 wird so die nächste dosierte Füllmenge in den Balgkörper gesogen. Die entsprechende Saugkraft, unterstützt durch die Federzungen 22, hält den oberen Ventilverschlußkörper 21 in Schließstellung. Das Ausgabevolumen wird durch Luft, welche in der oben geschilderten Weise über die Lufteinlaßöffnung 35 in den Flaschenraum eindringen kann, ausgeglichen. Nach Gebrauch wird die Dosierpumpe wieder durch Relativverdrehung zwischen Kappe und Topf verriegelt, wobei die Rippen 37 aus dem Bereich der durchgehend offenen Nuten 38 treten und mit ihren Stirnenden 37' sperrend vor der Stirnwand 8' stehen. Auch beim zweiten Ausführungsbeispiel kann die Dosierpumpe 1 nach Gebrauch wieder durch Relativverdrehung zwischen Kappe 9 und Topf 8 verriegelt werden, wobei dort aber entweder die Unterseite des Mundstücks 26 den oberen Topfrand sperrend überfängt, oder die Riegelvorsprünge 51, den Durchtrittsbereich verlassend, den Boden 7 oberseitig sperrend überfangen. Die bloße Reibungskraft zwischen den beiden Teilen 8 und 9 sichert diese anschlagdefinierte Grundstellung völlig ausreichend, obwohl hier auch nicht näher dargestellte Rastmittel beigezogen werden könnten.

Das Ausgabegut kann aus noch fließfähigem bis sogar pastösem Material, wie z. B. Zahnpasta, bestehen.

## Patentansprüche

1. Insbesondere auf Flaschen oder dergleichen aufsetzbare Dosierpumpe mit Pumpenbalg und zwei Ventilen, von denen das eine, zulaufseitige Ventil (17) im Bodenbereich (7) eines mit dem sich elastisch zurückstellenden Pumpenbalg (B) steckverbundenen und den Pumpenbalg (B) umfassenden Topfes (8) sitzt, dessen Mantelwand ein bewegliches Pumpenoberteil (9) führt, welchem das zweite auslaufseitige Ventil (21) zugeordnet ist, an welches sich ein Mundstückkanal (27) anschließt und welches mit einem Stutzen (29) in Steckverbindung zum Pumpenbalg (B) steht, dadurch gekennzeichnet, daß der Pumpenbalg (D) an seinem unteren Ende einen von der untersten Pumpenbalg-Endfalte (30') ausgehenden, radial auswärts weisenden Fußstützring (32) aufweist, der auf einem Kragen (31) des Topfbodens aufsitzt und einen freistehenden Lippenabschnitt (32') ausbildet, der über den Kragen (31) des Topfbodens radial auskragt.

2. Dosierpumpe nach Anspruch 1, dadurch gekennzeichnet, daß das bewegliche Pumpenoberteil (9) einen Kragen (31) besitzt, der konzentrisch zu dem Stutzen (29) angeordnet ist und die Endfalten (30) des Pumpenbalges (B) stützt.

3. Dosierpumpe nach Anspruch 1 oder 2, gekennzeichnet durch eine in beiden Richtungen anschlagbegrenzt geführte Kappe (9).

4. Dosierpumpe nach einem der Ansprüche 1 - 3, dadurch gekennzeichnet, daß das zweite auslaufseitige Ventil (21) in der Decke (10) der Kappe (9) angeordnet ist, oberhalb der Balg-Stutzen-Steckverbindungsstelle (29/40).

5. Dosierpumpe nach einem der vorhergehenden Ansprüche, dadurch gekennzeichnet, daß unterseitig des Bodens (7) ein Aufschraubteil (6) der Dosierpumpe (1) ansetzt und das Pumpenoberteil (9), welches sich auf der Mantelfläche des Topfes (8) führt, bis über das Aufschraubteil (6) schiebbar ist.

6. Dosierpumpe nach einem der vorhergehenden Ansprüche, dadurch gekennzeichnet, daß der topfbodenseitige Fußstützring (32) eine Lufteinlaßöffnung (35) des Topfbodens (7) dichtlippenartig überfängt und dazu mit einem freistehenden Lippenabschnitt (32') an der Topfinnenwand (8"') anliegt.

7. Dosierpumpe nach einem der vorhergehenden Ansprüche, dadurch gekennzeichnet, daß der mundstückseitige Ventilverschlußkörper (21) hörnerartig vorstehende Federzungen (22) besitzt, die sich an der Unterseite (23') einer Betätigungsfläche (23) der das Pumpenoberteil bildenden Kappe (9) abstützen.

8. Dosierpumpe nach einem der vorhergehenden Ansprüche, dadurch gekennzeichnet, daß dem oberen Rand des den bodenseitigen Ventilverschlußkörper (17) aufnehmenden Anschlußröhrchen-Loches Haltenasen (20) zur Fesselung dieses Ventilverschlußkörpers (17) zugeordnet sind.

9. Dosierpumpe nach einem der Ansprüche 6 bis 8, dadurch gekennzeichnet, daß der topfbodenseitige Fußstützring (32) mit axialem Abstand vor der Lufteinlaßöffnung (35) endet.

10. Dosierpumpe nach einem der voraufgegangenen Ansprüche, dadurch gekennzeichnet, daß Topf (8) und Kappe (9) in Expansionsstellung (Fig. 1) des Pumpenbalges (B) zueinander anschlagbegrenzt drehbar sind und die Mantelflächen (8") des Topfes (8) mit Nuten (38) ausgestattet ist, die in der einen Dreh-Anschlagstellung (Fig. 5) der Kappe (9) fluchtend zu Rippen (37) an der Innenfläche (9') der Kappe (9) liegen, welche Rippen (37) in der anderen Dreh-Anschlagstellung (Fig. 6) fluchtend liegen zu den die Nuten (38) zwischen sich belassenden Rippen (39) der Mantelflächen (8") des Topfes (8).

11. Dosierpumpe nach Anspruch 10, dadurch gekennzeichnet, daß die Mantelfläche (8") des Topfes (8) auf dem ganzen Umfang in gleichmäßiger Verteilung Nuten (38) und Rippen (39) aufweist, von denen nur ein Bruchteil in Längsrichtung nach oben hin offen ist, und zwar diejenigen, die in der einen Dreh-Anschlagstellung vor den Rippen (37) der Kappe (9) liegen.

12. Dosierpumpe nach einem der Ansprüche 10 oder 11, dadurch gekennzeichnet, daß die Dreh-Anschlagstellung von Nasen (36) des Topfes (8) gebildet sind, welche gegen die Seitenflanken der Rippen (37) der Kappe (9) anschlagen.

13. Dosierpumpe nach einem der vorhergehenden Ansprüche, dadurch gekennzeichnet, daß die Kappe (9) mit einem zentralen, den Ventilkörper (21) aufnehmenden Stutzen (29) in einen Kragen (40) des Pumpenbalges (B) drehbar eingreift.

14. Dosierpumpe nach einem der vorhergehenden Ansprüche, gekennzeichnet durch mehrere in winkelsymmetrischer Anordnung vorgesehene Rippenpaare (Rippen 37) an der Innenfläche (9') der Kappe (9).

15. Dosierpumpe nach einem der vorhergehenden Ansprüche, dadurch gekennzeichnet, daß die Kappe (9) sich an der Innenwand (8") des Topfes (8) führt, sich die Seitenwand in Finger (FG) fortsetzt, welche Schlitze (43) des Bodens (7) durchsetzen und diesen untergreifen, und bei der Pumpbewegung in einen zwischen Topfwandung und Flaschenhals (2) gebildeten Freiraum (49) einfahren, unterhalb welches Freiraumes (49) der Topf (8) zum Flaschenhals (2) hin befestigt ist.

16. Dosierpumpe nach Anspruch 15, dadurch gekennzeichnet, daß die radial auswärts federbaren Finger (FG) den Boden (7) mit radial einwärts gerichteten Rastnasen (44) untergreifen.

17. Dosierpumpe nach einem der Ansprüche 15 und 16, dadurch gekennzeichnet, daß die Finger (FG) einen zwischen Boden (7) und Flaschenhals-Stirnrand (46) liegenden Dichtungsring (47) untergreifen.

18. Dosierpumpe nach einem der vorhergehenden Ansprüche, dadurch gekennzeichnet, daß ein parallel auswärts gerichtetes, schnabelartiges Mundstück (26) der zum Topf (8) drehbaren Kappe (9) in Pump-Bereitschaftsstellung oberhalb einer Eintrittsnische (50) der Topfwand liegt.

19. Dosierpumpe nach einem der vorhergehenden Ansprüche 15 - 18, dadurch gekennzeichnet, daß vom unteren Rand der Seitenwand der zum Topf (8) drehbaren Kappe (9) ein Riegelvorsprung (51) gleichgerichtet mit den Fingern (FG) ausgeht, der in Pump-Bereitschaftsstellung (Fig. 10) oberhalb einer Durchbrechung des Bodens (7) liegt und in seiner Verriegelungsstellung gegen den Boden (7) stößt.

20. Dosierpumpe nach einem der vorhergehenden Ansprüche 15 - 19, dadurch gekennzeichnet, daß der Riegelvorsprung (51) von einer Verbreiterung im Ansatzbereich des Fingers (FG) und die Durchbrechung von einem Teilabschnitt des Schlitzes (43) gebildet ist.

21. Dosierpumpe nach einem der vorhergehenden Ansprüche, dadurch gekennzeichnet, daß ein gegabelter Ring-Lippenabschnitt (32'/32") des Pumpenbalges (B) in einer Ringnut (53) des Topfbodens (7) einliegt, von welchem eine Lufteinlaßöffnung (35) durch den Topfboden (7) hindurch ausgeht.

## Claims

1. Dosage pump which can be fitted in particular on bottles or the like with pump bellows and two valves, of which one feed-side valve (17) is seated in the base region (7) of a pot (8) which is plug-connected to the elastically returning pump bellows (B) encloses the pump bellows (B) and the casing wall of which guides a movable pump upper part (9), to which the second delivery-side valve (21) is assigned, which is joined by a mouthpiece channel (27) and which is in plug connection by a stub (29) with the pump bellows (B), characterized in that the pump bellows (B) has at its lower end a bottom supporting ring (32), which starts from the lowermost pump bellows end fold (30'), extends radially outwards, rests on a collar (31) of the pot base and forms an upright lip section (32'), which juts out radially over the collar (31) of the pot base.

2. Dosage pump according to Claim 1 characterized in that the movable pump upper part (9) has a collar (31), which is arranged concentrically to the stub (29) and supports the folds (30) of the pump bellows (B).

3. Dosage pump according to Claim 1 or 2, characterized by a cap (9) guided with stop limitations in both directions.

4. Dosage pump according to one of Claims 1 - 3, characterized in that the second delivery-side valve (21) is arranged in the cover (10) of the cap (9), above the bellows-stub plug connection point (29/40).

5. Dosage pump according to one of the preceding Claims, characterized in that on the underside of the base (7) there is attached a screw-on point (6) of the dosage pump (1) and the pump upper part (9), which guides itself on the casing surface of the pot (8), can be slid over the screw-on part (6).

6. Dosage pump according to one of the preceding Claims, characterized in that the bottom supporting ring (32) at the pot base stretches over an air inlet opening (35) of the pot bane (7) in the manner of a sealing lip and for this purpose bears with, an upright lip section (32') against the pot inside wall (8"').

7. Dosage pump according to one of the preceding Claims, characterized in that the valve closure body (21) at the mouthpiece has horn-like projecting spring tongues (22), which are supported against the underside (23') of an actuating surface (23) of the cap (9) forming the pump upper part.

8. Dosage pump according to one of the preceding Claims, characterized in that the upper rim of the connection tube hole receiving the valve closure body (17) at the base is assigned retaining lugs (20) for the captivation of this valve closure body (17).

9. Dosage pump according to one of Claims 6 to 8, characterized in that the bottom supporting ring (32) at the pot base ends an axial distance before the air inlet opening (35).

10. Dosage pump according to one of the preceding Claims, characterized in that, in expansion position (Fig. 1) of the pump bellows (B), pot (8) and cap (9) are mutually rotatable with stop limitations and the casing surfaces (8") of the pot (8) are provided with grooves (38) which, in the one rotational stop position (Fig. 5) of the cap (9), are aligned with the ribs (37) on the inside surface (9') of the cap (9), which ribs (37) are, in the other rotational stop position (Fig. 6), in alignment with the ribs (39) of the casing surfaces (8") of the pot (8) leaving the grooves (38) between them.

11. Dosage pump according to Claim 10, characterized in that the casing surface (8") of the pot (8) has grooves (38) and ribs (39) in even distribution over the entire circumference of which only a fraction are upwardly open in longitudinal direction, to be precise those which, in the one rotational stop position, lie in front of the ribs (37) of the cap (9).

12. Dosage pump according to one of Claims 10 or 11, characterized in that the rotational stop position is formed by lugs (36) of the pot (8), which strike against the side flanks of the ribs (37) of the cap (9).

13. Dosage pump according to one of the preceding Claims, characterized in that the cap (9) engages rotatably with a central stub (29), receiving the valve body (21), in a collar (40) of the pump bellows (B).

14. Dosage pump according to one of the preceding Claims, characterized by a polarity of rib pairs ribs (37) provided in angular symmetrical arrangement on the inside surface (9') of the cap (9).

15. Dosage pump according to one of the preceding Claims, characterized in that the cap (9) guides itself on the inside wall (8") of the pot (8), the side wall continues in fingers (FG) which pass through slits (43) of the base (7) and engage underneath the same and, during the pumping movement, enter into a free space (49) formed between pot wall and bottle neck (2) underneath which free space (49) the pot (8) is fastened towards the bottle neck (2).

16. Dosage pump according to Claim 15, characterized in that the radially outwardly resilient fingers (FG) engage underneath the base (7) with radially inwardly directed catches (44).

17. Dosage pump according to one of Claims 15 and 16, characterized in that the fingers (FG) engage underneath a sealing ring (47) lying between base (7) and bottle neck rim (46).

18. Dosage pump according to one of the preceding Claims, characterized in that, in pumping readiness position, a beak-like mouthpiece (26), directed outwards in parallel, of the cap (9), rotatable with respect to the pot (8), lies above an entry niche (50) of the pot wall.

19. Dosage pump according to one of the preceding Claims 15 - 18, characterized in that a locking projection (51), in the same direction as the fingers extends from the lower edge of the side wall of the cap (9), rotatable with respect to the pot (8) and, in pump readiness position (Fig. 10), lies above a clearance in the base (7) and, in its locking position, pushes against the base (7).

20. Dosage pump according one of the preceding Claims 15 - 19, characterized in that the locking projection (51) is formed by a widened portion in the region of attachment of the finger (FG) and the clearance is formed by a partial section of the slit (43).

21. Dosage pump according to one of the preceding Claims, characterized in that a forked annular lip section (32'/32") of the pump bellows (B) lies in an annular groove (53) of the pot base (7), from which an air inlet opening (37) extends through the pot base (7).

## Revendications

1. Pompe de dosage susceptible d'être placée sur des bouteilles ou sur des récipients similaires, comportant un soufflet de pompe et deux valves, dont l'une, la valve (17) est située du côté amont dans la zone du fond (7) d'un réceptacle (8) qui est relié au soufflet de pompe (8) qui revient en place, par élasticité, après avoir été enfiché au réceptacle, et entourant le soufflet (B) de pompe, dont la paroi extérieure guide une coiffe (9) de pompe mobile, à laquelle est affectée la deuxième valve (21) située du côté de l'écoulement, à laquelle se raccorde un conduit (27) de pièce formant embout d'écoulement, et qui est en liaison par enfichage avec le soufflet (B) de pompe, au moyen d'un embout (29), caractérisée en ce que le soufflet (B) de pompe présente à sa partie inférieure une bague d'appui de base (32) partant du pli terminal (30') dirigé radialement vers l'extérieur, qui est placé sur un col (31) du fond du réceptacle et qui constitue une partie (32') formant une lèvre libre, qui forme radialement un collet sur le col (31) du fond du réceptacle.

2. Pompe de dosage selon la revendication 1, caractérisée en ce que la coiffe de pompe mobile (9) comporte un col (31) qui est disposé concentriquement à l'embout (29) et qui soutient les plis d'extrémité (30) du soufflet de pompe (B).

3. Pompe de dosage selon la revendication 1 ou 2, caractérisée par une coiffe (9) guidée, et dont le déplacement est limité par butée dans les deux directions.

4. Pompe de dosage selon une des revendications 1 à 3, caractérisée en ce que la deuxième valve (21) située du côté de l'écoulement est disposée dans la partie supérieure (10) de la coiffe (9) au-dessus de l'emplacement de la liaison par enfichage entre le soufflet et l'embout (29/40).

5. Pompe de dosage selon l'une des revendications précédentes, caractérisée en ce qu'en-dessous du fond (7) fait saillie une pièce de vissage (6) de la pompe de dosage (1) et que la coiffe (9) de la pompe qui épouse la surface extérieure du réceptacle, peut être déplacée par translation, jusqu'au-dessus de la pièce de vissage (6).

6. Pompe de dosage selon une des revendications précédentes, caractérisée en ce que l'anneau d'appui de base (32) situé du côté du fond du réceptacle, recouvre à la façon d'une lèvre d'étanchéité une ouverture d'entrée d'air (35) du fond (7) du réceptacle et de plus s'appuie par une partie (32') formant une lèvre libre contre la paroi intérieur (8"') du réceptacle.

7. Pompe de dosage selon l'une des revendications précédentes, caractérisée en ce que le corps de fermeture (21) de valve situé du côté de la pièce formant embout d'écoulement comporte des languettes à ressort (22) en forme de trompette qui s'appuient sur le côté inférieur (23') d'une surface d'actionnement (23) de la coiffe (9) formant la partie supérieure de la pompe.

8. Pompe de dosage selon l'une des revendications précédentes, caractérisée en ce que des dents de retenue (10) sont affectées au bord supérieur du trou du petit tube de raccord qui renferme le corps de fermeture (17) de valve situé du côté du fond, afin de maintenir captif ce corps de fermeture (17) de valve.

9. Pompe de dosage selon l'une des revendications 6 à 8, caractérisée en ce que l'anneau d'appui de base (32) se termine avec un écart axial par rapport à l'ouverture (35) d'entrée d'air.

10. Pompe de dosage selon l'une des revendications précédentes, caractérisée en ce que;Je réceptacle (8) et la coiffe (9) peuvent être tournés l'un par rapport à l'autre avec une limitation par butées lorsque le soufflet (B) de pompe est en position d'extension (Figure 1) et que la surface extérieure (8") du réceptacle (8) est munie de gorges (38) qui, lorsque la coiffe (9) se trouve dans une de ses positions de butée de rotation (Figure 5), sont alignées avec des nervures (37) situées sur la surface intérieure (9') de la coiffe (9), lesquelles nervures (37) sont alignées dans l'autre position de butée de rotation (Figure 6) avec les gorges (38) entre lesquelles subsistent les nervures (39) de la surface extérieure (8") du réceptacle (8).

11. Pompe de dosage selon la revendication 10, caractérisée en ce que la surface extérieure (8") du réceptacle (8) présente, réparties de façon égale sur l'ensemble du pourtour, des gorges (38) et des nervures (39) dont seulement une partie sont ouvertes en direction longitudinale vers le haut, à savoir celles qui se trouvent dans une des positions de butée de rotation en face des nervures (37) de la coiffe (9).

12. Pompe de dosage selon l'une des revendications 10 ou 11, caractérisée en ce que la position de butée de rotation est obtenue au moyen de dents (36) du réceptacle (8) qui viennent en butée contre les flancs latéraux des nervures (37) de la coiffe (9).

13. Pompe de dosage selon l'une des revendications précédentes, caractérisée en ce que la coiffe (9) se met en prise de façon rotative dans un col (40) du soufflet (B) de pompe au moyen d'un embout central (29) dans lequel est logé le corps (21) de valve.

14. Pompe de dosage selon l'une des revendications précédentes, caractérisée par plusieurs paires de nervures (nervures 37) prévues dans une disposition symétrique angulaire et qui sont situées sur la surface intérieure (9') de la coiffe (9).

15. Pompe de dosage selon l'une des revendications précédentes, caractérisée en ce que la coiffe (9) est guidée sur la paroi intérieure (8") du réceptacle (8), que la paroi latérale se prolonge par des doigts (FG) qui traversent des fentes (43) du fond (7) et viennent saisir celui-ci par le dessous, et qui, lors du mouvement de pompage, pénètrent dans un espace libre (49) formé entre la paroi du réceptacle et le col (2) du récipient, le réceptacle (8) étant fixé au col (2) du récipient en-dessous dudit espace libre (49).

16. Pompe de dosage selon la revendication 15, caractérisée en ce que les doigts (FG) susceptibles de faire ressort radialement vers l'extérieur, saisissent le fond (7) par le dessous au moyen de taquets d'encliquetage (44) dirigés radialement vers l'intérieur.

17. Pompe de dosage selon une des revendications 15 et 16, caractérisée en ce que les doigts (FG) saisissent par le dessous une bague d'étanchéité (47) située entre le fond (7) et le bord frontal (46) du col du récipient.

18. Pompe de dosage selon une des revendications précédentes, caractérisée en ce qu'une pièce formant embout d'écoulement (26) en forme de bec dirigée vers l'extérieur, appartenant à la coiffe (9) mobile à rotation par rapport au réceptacle (8), se trouve au-dessus d'une encoche d'entrée (50) de la paroi du réceptacle, dans le cas de la position de démarrage du pompage.

19. Pompe de dosage selon l'une des revendications précédentes 15 à 18, caractérisée en ce qu'à partir du bord inférieur de la paroi latérale de la coiffe (9) mobile à rotation par rapport au réceptacle (8), part une saillie de retenue (51) qui est dirigée dans le même sens que les doigts (FG), qui, en position de démarrage du pompage (Figure 10) est située au-dessus d'un passage pratiqué dans le fond (7) et qui, quand la saillie de retenue est engagée, bute contre le fond (7).

20. Pompe de dosage selon une des revendications précédentes 15 à 19, caractérisée en ce que la saillie de retenue (51) est constituée par un élargissement des doigts (FG) dans la zone de mise en place, et que le passage est constitué par une partie de la fente (43).

21. Pompe de dosage selon une des revendications précédentes, caractérisée en ce qu'une partie fourchue formant une lèvre annulaire (32'/32") du soufflet (B) de pompe vient se placer dans une gorge annulaire (53) du fond (7) du réceptacle, d'où part une ouverture (35) d'entrée d'air qui traverse le fond (7) du réceptacle.
